# EUROPÄISCHE PATENTSCHRIFT

(11) **EP 1 797 927 B1**
(45) Veröffentlichungstag und Bekanntmachung des Hinweises auf die Patenterteilung: **25.08.2010**
(21) Anmeldenummer: 06023587.6
(22) Anmeldetag: 14.11.2006
(51) Int. Cl.: A63B 26/00, A63B 22/20

(54) **Lenkbare Balancierwalze**
Steerable balance roll
Rouleau d'équilibrage dirigeable

(30) Priorität: 17.12.2005 DE 202005019773 U
(43) Veröffentlichungstag der Anmeldung: 20.06.2007
(73) Patentinhaber: TWA Toy World Association GmbH, 74670 Forchtenberg (DE)
(72) Erfinder: Krämer, Rolf, 74670 Forchtenberg (DE)
(74) Vertreter: Gallo, Wolfgang

(56) Entgegenhaltungen:
- EP-A- 1 518 590
- CH-A- 364 202
- DE-A1- 1 478 019
- DE-C- 364 505
- DE-U1- 20 310 101

## Beschreibung

Die Erfindung betrifft eine Balancierwalze oder -Trommel, die im Gegensatz zu herkömmlichen Balancierwalzen lenkbar ist.

Balancierwalzen sind als Spiel- oder Sportgerät zum Trainieren des Balanciervermögens und der Geschicklichkeit bekannt. Sie haben einen zylindrischen Walzenkörper mit griffig profilierter Oberfläche und üblicherweise an den beiden axialen Enden des Walzenkörpers angeformten oder angeordneten Radschieben, die radial über den Walzenkörper überstehen. Die axiale Länge des Walzenkörpers ist so bemessen, dass das Kind oder der Benutzer mit beiden Füßen darauf stehen und darauf balancieren oder die Walze mit den darauf stehenden Füßen rollen kann.

Solche Balancierwalzen sind aus der DE 1 478 019 A1, der DE 203 10 101 U1, und der DE 364 505 C bekannt. Auf diese bezieht sich der Oberbegriff des Anspruchs 1.

Aus der DE 1 478 019 A1 ist daneben eine Doppelbalancierwalzenanordnung mit zwei auf zwei V-förmig angeordneten Achsen angeordneten und durch ein dazwischen liegendes Umkehrgetriebe verbundenen Einzelwalzen bekannt, die ein kreisförmiges Rollen auf der Stelle ermöglichen. Die DE 203 10 101 U1 und die DE 364 505 C offenbaren auch die Ausbildung der Balancierwalze mit einem Gestell, das an den beiden axialen Enden der Balancierwalze angeordnete Gestellteile mit jeweils aufragenden Haltestangen umfasst, die nach der DE 203 10 101 U1 auch höhenverstellbar ausgebildet sein können.

Aufgabe der Erfindung ist es, eine solche Balancierwalze im Hinblick auf neue, vielfältigere und damit interessantere Gebrauchsmöglichkeiten auszubilden.

Dazu beinhaltet die Erfindung eine mit den Merkmalen des Schutzanspruchs 1 ausgebildete Balancierwalze.

Vorteilhafte Ausgestaltungen der Erfindung sind Gegenstand der Unteransprüche.

Durch die Ausbildung der Balancierwalze nach Anspruch 1 ist diese im Gegensatz zu herkömmlichen, aus einem in sich starren Walzenkörper bestehenden Balancierwalzen, die nur entlang einer geradlinigen Bahn rollen bewegt werden können, "lenkbar" indem der Walzenkörper in zwei axial benachbarte, relativ zueinander drehbare Walzensegmente unterteilt ist, so dass durch unterschiedliches Drehen der beiden Walzensegmente mit den Füßen zwischen diesen eine Relativbewegung und damit ein Rollen auf Kurvenbahnen, ein auf der Stelle um eine Hochachse drehendes Rollen der Balancierwalze und dergleichen möglich sind.

Vorzugsweise ist die Balancierwalze mit einem Griffgestell ausgebildet, das an einer aufragenden Stange angeordnete Griffe aufweist, wobei die Stange mit Bezug auf die axiale Länge der Balancierwalze mittig angeordnet ist und eine sich beiderseits der Griffstange erstreckende Achse trägt, auf welcher die beiden Walzensegmente drehbar montiert sind. Vorzugsweise weist das Griffgestell auch Stützrollen auf, die zur Walzenkörperachse versetzt beiderseits derselben angeordnet sind, um so den Gebrauch der Balancierwalze durch kleinere Kinder oder ungeübtere Personen zu ermöglichen.

Ein Ausführungsbeispiel der erfindungsgemäßen Balancierwalze ist in den Zeichnungen dargestellt und wird im folgenden näher beschrieben. In den Zeichnungen zeigt:
- Fig. 1: eine Ansicht einer Balancierwalze nach der Erfindung,
- Fig. 2: eine Seitenansicht der Balancierwalze nach Fig. 1, und
- Fig. 3: einen Querschnitt durch die Balancierwalze.

Wie die Zeichnungen zeigen, besteht die erfindungsgemäße Balancierwalze aus einem Walzenkörper 1, der in zwei axial benachbarte Walzensegmente 11, 12 unterteilt ist. Jedes Walzensegment 11, 12 hat eine griffig profilierte Mantelfläche 13 und ist an seinem freien axialen Ende mit einer Radscheibe 14 verbunden, die einen größeren Durchmesser als das übrige Walzensegment hat. Die beiden Walzensegmente 11, 12 sind relativ zueinander drehbar angeordnet.

Ein Griffgestell 2 weist eine aufragende Stange 21, die oben eine mit zwei Griffen 22 versehene Querstange 23 trägt, und einen mit dem unteren Ende der aufragenden Stange 21 verbundenen Gestellbügel 24 auf. Der Gestellbügel 24 verläuft, wie aus Figur 1 ersichtlich, mittig zwischen den beiden sich daran beiderseits anschließenden Walzensegmente 11, 12 und ist, wie aus Figur 3 ersichtlich ist, mit einer starren Achse 3 verbunden, auf welcher die beiden Walzensegmente 11, 12 jeweils frei drehbar angeordnet sind.

Die aufragende Stange 21 ist vorzugsweise zum Zwecke der Höhenverstellbarkeit aus zwei teleskopartig miteinander verbundenen und zur Arretierung in der jeweils gewählten Position mittels einer Spannschraube 4 fixierbaren Stangenteilen zusammengesetzt, nämlich einem oberen Stangenteil 21 a und einem unteren Stangenteil 21b.

Wie man aus den Zeichnungen weiter erkennt, erstreckt sich der Gestellbügel 24 beiderseits der Achse 3 über den Walzenkörper 1 hinaus und ist an seinem einen Ende mit der aufragenden Stange 21 verbunden. Außerdem sind an den beiden Enden des Gestellbügels 24 jeweils kleine Stützrollen 5 und 6 angeordnet, die als Lenkrollen montiert sind, so daß das aus Walzenkörper 1 und Griffgestell 2 mit Stützrollen 5 und 6 gebildete Gerät zwar rollbar ist, aber nicht kippen kann, so daß sein Gebrauch auch durch kleinere Kinder und weniger geübte oder geschickte Personen leicht benutzt werden kann. Eine der Stützrollen 5 und 6, vorzugsweise diejenige im Bereich der aufragenden Stange 21, ist höhenverstellbar angeordnet.

## Patentansprüche

1. Rollend bewegbare Balancierwalze mit einem Walzenkörper mit einer Mantelfläche (13), **dadurch gekennzeichnet, dass** der Walzenkörper (1) aus zwei axial benachbarten und relativ zueinander drehbar angeordneten Walzensegmenten (11, 12) besteht, und dass ein Gestellbügel (24) vorgesehen ist, der in seinem Mittenbereich eine sich beiderseits derselben erstreckende starre Achse (3) trägt, auf welcher die beiden beiderseits des Gestellbügels angeordneten Walzensegmente (11, 12) jeweils frei drehbar gelagert sind, und dass der Gestellbügel (24) mit einer aufragenden Stange (21) verbunden ist, die an ihrem oberen Ende mit einer Griffanordnung (22, 23) versehen ist.

2. Balancierwalze nach Anspruch 1, wobei der Gestellbügel (24) an seien beiden Enden Stützrollen (5, 6) trägt, von denen mindestens eine als Lenkrolle montiert ist.

3. Balancierwalze nach Anspruch 1 oder 2, wobei die aufragende Stange (21) durch teleskopartige Ausbildung aus einem oberen Stangenteil (21 a) und einem unteren Stangenteil (21b), die in einer gewählten Relativposition zueinander arretierbar (24) sind, höhenverstellbar ausgebildet ist.

4. Balancierwalze nach einem der Ansprüche 1 bis 3, wobei die aufragende Stange (21) an einem Endbereich des Gestellbügels (24) mit diesem verbunden ist.

5. Balancierwalze nach einem der Ansprüche 2 oder 3-4, wenn abhängig von Anspruch 2, wobei mindestens eine der Stützrollen (5, 6) höhenjustierbar angeordnet ist.

6. Balancierwalze nach einem der Ansprüche 1 bis 5, wobei die Mantelfläche (13) griffig profiliert ist.

7. Balancierwalze nach einem der Ansprüche 1 bis 6, die mit an den beiden axialen Enden gebildeten Radscheiben (14) mit gegenüber dem übrigen Walzenkörper größerem Durchmesser ausgebildet ist.

## Claims

1. Rollingly movable balance roller with a roller body having a lateral surface (13), **characterized in that** the roller body (1) consists of two axially adjacent roller segments (11, 12) which are arranged so as to be rotatable relative to each other, and **in that** a frame bracket (24) is provided which carries in its central region a rigid axle (3) which extends on both sides of the roller segments and on which the two roller segments (11, 12), which are arranged on both sides of the frame bracket, are each mounted so as to be freely rotatable, and **in that** the frame bracket (24) is provided with an upwardly protruding rod (21) which is provided at its upper end with a gripping arrangement (22, 23).

2. Balance roller according to claim 1, wherein the frame bracket (24) carries at its two ends support rolls (5, 6), at least one of which is assembled as a steering roll.

3. Balance roller according to claim 1 or 2, wherein the upwardly protruding rod (21) is embodied so as to be height-adjustable as a result of a telescopic embodiment made up of an upper rod part (21a) and a lower rod part (21b) which can be arrested (24) in a selected position relative to each other.

4. Balance roller according to one of claims 1 to 3, wherein the upwardly protruding rod (21) is connected to the frame bracket (24) at an end region of the frame bracket.

5. Balance roller according to one of claims 2 or 3 to 4, as dependent on claim 2, wherein at least one of the support rolls (5, 6) is arranged so as to be height-adjustable.

6. Balance roller according to one of claims 1 to 5, wherein the lateral surface (13) is profiled so as to provide grip.

7. Balance roller according to one of claims 1 to 6, which is embodied with wheel discs (14) which are formed at the two axial ends and have a larger diameter than the remainder of the roller body.

## Revendications

1. Rouleau d'équilibre déplaçable en roulant, comprenant un corps de rouleau avec une surface latérale (13), **caractérisé en ce que** le corps de rouleau (1) est composé de deux segments de rouleau (11, 12) voisins dans le sens axial et disposés de manière à pouvoir tourner relativement l'un à l'autre, et **en ce qu'**il est prévu un étrier de support (24) qui porte dans sa zone centrale un axe (3) fixe s'étendant de part et d'autre de ceux-ci, sur lequel les deux segments de rouleau (11, 12) disposés de part et d'autre de l'étrier de support sont chacun montés de manière à pouvoir tourner librement, et **en ce que** l'étrier de support (24) est relié à une tige (21) se dressant vers le haut qui est munie à son extrémité supérieure d'un dispositif de prise (22, 23).

2. Rouleau d'équilibre selon la revendication 1, l'étrier de support (24) portant à ses deux extrémités des galets d'appui (5, 6) dont au moins un est monté comme galet de guidage.

3. Rouleau d'équilibre selon la revendication 1 ou 2, la tige (21) se dressant vers le haut étant réalisée réglable en hauteur par une configuration de type télescopique composée d'une partie de tige supérieure (21a) et d'une partie de tige inférieure (21b), qui sont blocables (24) l'une par rapport à l'autre dans une position relative choisie.

4. Rouleau d'équilibre selon l'une des revendications 1 à 3, la tige se dressant vers le haut (21) étant reliée à l'étrier de support (24) à une zone d'extrémité de celui-ci.

5. Rouleau d'équilibre selon l'une des revendications 2 ou 3 à 4, si dépendant de la revendication 2, au moins un des galets d'appui (5, 6) étant disposé ajustable en hauteur.

6. Rouleau d'équilibre selon l'une des revendications 1 à 5, la surface latérale (13) ayant un profil antidérapant.

7. Rouleau d'équilibre selon l'une des revendications 1 à 6, qui est réalisé avec des corps de roue (14) formés aux deux extrémités axiales et dont le diamètre est plus grand que le reste du corps de rouleau.
